# EUROPÄISCHE PATENTSCHRIFT

(11) **EP 1 950 135 B1**
(45) Veröffentlichungstag und Bekanntmachung des Hinweises auf die Patenterteilung: **21.10.2009**
(21) Anmeldenummer: 08150694.1
(22) Anmeldetag: 28.01.2008
(51) Int. Cl.: B65B 11/04, B65B 59/04

(54) **Einrichtung zum Verpacken einer Materialbahnrolle**
Device for packaging a roll of sheet material
Dispositif d'emballage d'un rouleau de matériau

(30) Priorität: 29.01.2007 DE 102007004375
(43) Veröffentlichungstag der Anmeldung: 30.07.2008
(73) Patentinhaber: Voith Patent GmbH, 89522 Heidenheim (DE)
(72) Erfinder: Schölzke, Volker, 47798 Krefeld (DE)

(56) Entgegenhaltungen:
- EP-A- 1 157 929
- DE-A1- 4 034 757
- DE-A1- 10 243 464
- US-A- 5 761 881

## Beschreibung

Die Erfindung betrifft eine Einrichtung zum Verpacken einer Materialbahnrolle in mehreren Verpackungsschritten, umfassend eine erste Station wenigstens zum Anbringen einer Umfangsverpackung an der Materialbahnrolle und mindestens eine weitere Station zum Anbringen der Außenstirndeckel an der mit der Umfangsverpackung versehenen Materialbahnrolle.

Eine derartige Einrichtung findet beispielsweise in einer Anlage zum Herstellen einer Materialbahn ihre Verwendung. Die mittels einer Maschine zum Herstellen der Materialbahn hergestellte Materialbahn weist eine relativ große Breite von derzeit bis zu 12 m auf. Um für einen späteren Verbraucher, wie beispielsweise eine Druckerei oder dergleichen, verwendbar zu sein, muss die Materialbahn in schmalere Bahnen unterteilt werden. Diese schmaleren Materialbahnen müssen dann zu Wickelrollen, im weiteren Sinne wiederum Materialbahnrollen aufgewickelt werden. Hierzu wird eine dem Fachmann bekannte Wickelmaschine verwendet, die entweder nach dem Tragwalzenprinzip oder dem Stützwalzenprinzip funktioniert.

Die jeweilige Materialbahnrolle muss dann anschließend versandfertig verpackt werden. Dabei wird sie mit einer Umfangsverpackung und zwei stirnseitigen Falten versehen und entsprechend gekennzeichnet. Die versandfertige Verpackung der Materialbahnrolle wird üblicherweise innerhalb einer Einrichtung, einer so genannten Rollpackeinrichtung oder -maschine, in mehreren Verpackungsschritten bei Verwendung unterschiedlicher Stationen vollzogen. Dabei werden die einzelnen Verpackungsschritte von mehreren technischen Einrichtungen und Handlingsautomaten, insbesondere Robotern, bei Erreichung eines hohen Automatisierungsgrads erledigt. Die technischen Einrichtungen in den Stationen sind primär eine Vorrichtung zum Anbringen der Umfangsverpackung, wie sie beispielsweise aus der deutschen Patentschrift DE 102 43 464 B4 bekannt ist, eine Vorrichtung zum Erzeugen der stirnseitigen Falten, wie sie beispielsweise aus der deutschen Patentschrift DE 40 34 757 C2 bekannt ist, und eine Vorrichtung zum Anbringen eines Außenstirndeckels, wie sie beispielsweise aus der europäischen Patentanmeldung EP 1 157 929 A1 bekannt ist.

Eine derartige bekannte Einrichtung mit ihren technischen Einrichtungen und Handlingsautomaten ist jedoch durch einen erhöhten Raumbedarf gekennzeichnet. Überdies führt die Vielzahl von Einrichtungen und Handlingsautomaten zu erhöhten Anschaffungs-, Betriebs- und natürlich auch Wartungskosten. So muss die Einrichtung regelmäßig in einem größeren Umfang gewartet und gegebenenfalls wieder instand gesetzt werden.

Es ist noch anzumerken, dass der Begriff "Materialbahn" jegliche Art von Bahn, also eine Bahn aus Papier, Karton, Tissue und Kunststoff- oder Metallfolie, umfasst, die allesamt auf ähnliche Weise gehandhabt werden müssen. Die Erfindung ist also bei jeglicher Art einer Materialbahn entsprechend anwendbar.

Es ist also die Aufgabe der Erfindung, eine Einrichtung der eingangs genannten Art derart weiterzubilden, dass die Nachteile des Stands der Technik überwunden werden und die Voraussetzungen für eine möglichst einfache und effiziente Verpackung einer Materialbahnrolle geschaffen werden.

Diese Aufgabe wird bei einer Einrichtung der eingangs genannten Art erfindungsgemäß dadurch gelöst, dass lediglich ein Roboter zum Verpacken der Materialbahnrolle an den mindestens zwei Stationen vorgesehen ist, wobei der mindestens einen Roboterarm aufweisende Roboter zum Zwecke der Ausführung der einzelnen Verpackungsschritte mit mehreren unterschiedlichen und vorzugsweise auswechselbaren Handhabungswerkzeugen an seinem Roboterarm bestückbar ist.

Die erfindungsgemäße Aufgabe wird auf diese Weise vollkommen gelöst.

Die erfindungsgemäße Einrichtung schafft eine außerordentlich gute Voraussetzung für eine mögliche Raumkonzentrierung der gesamten Einrichtung, da nur noch ein Roboter zum Verpacken der gesamten Materialbahnrolle vorgesehen ist. Im Wirkbereich dieses einzigen Roboters können dann die bekannten Stationen angeordnet sein, wobei der lediglich eine Roboter zudem geringere Anschaffungs-, Betriebs- und Wartungskosten für die erfindungsgemäße Einrichtung mit sich bringt. Die Wiederinstandsetzungsaktivitäten der erfindungsgemäßen Einrichtung halten sich also in einem vertretbaren Rahmen.

Es kann also festgehalten werden, dass die erfindungsgemäße Einrichtung die Nachteile des Stands der Technik gänzlich überwindet und die Voraussetzungen für eine möglichst einfache und effiziente Verpackung einer gesamten Materialbahnrolle schafft.

Die hergestellte Verpackung der Materialbahnrolle kann dabei eine Versandverpackung für einen sicheren Versand zu einem Endverbraucher oder eine Hilfsverpackung für eine mögliche Papierfabrik-interne Umlagerung sein. Eine Hilfsverpackung umfasst gewöhnlich höchstens ein/zwei Lagen an Packpapier auf dem Außenumfang und verfügt meist nicht über Außenstirndeckel.

In einer ersten erfindungsgemäßen Ausführungsform ist ein erstes Handhabungswerkzeug zum berührungslosen oder berührenden Messen der Rollenbreite ausgebildet und ist dementsprechend an die beiden Stirnseiten der der Materialbahnrolle durch den Roboterarm bringbar. Ein Handhabungswerkzeug, vorzugsweise das erste Handhabungswerkzeug, kann überdies zum berührungslosen oder berührenden Messen des Rollendurchmessers der Materialbahnrolle ausgebildet sein und dementsprechend auch an zumindest drei Punkten an den Umfang der Materialbahnrolle durch den Roboterarm bringbar sein. Die drei Punkte liegen dabei vorzugsweise in einer Ebene, die senkrecht zur Längsachse der Materialbahnrolle ausgerichtet ist. Dabei kann die berührungslose Messung der Rollenbreite und/oder des Rollendurchmessers der Materialbahnrolle bevorzugt mittels wenigstens eines Lasersensors erfolgen, wohingegen die berührende Messung der Rollenbreite und/oder des Rollendurchmessers der Materialbahnrolle bevorzugt mittels wenigstens eines Tasters erfolgen kann. Die eigentlichen, an dem mindestens einen Handhabungswerkzeugen anbringbaren Messwerkzeuge sind in der Fachwelt bereits bestens bekannt und zeichnen sich durch eine sehr gute Messgenauigkeit bei einer hohen Verfügbarkeit aus.

Weiterhin ist in einer weiteren erfindungsgemäßen Ausführungsform vorgesehen, dass ein weiteres Handhabungswerkzeug bevorzugt zum Kennzeichnen der Materialbahnrolle ausgebildet ist und dementsprechend an mindestens eine Stirnseite und/oder den Umfang der Materialbahnrolle durch den Roboterarm bringbar ist. Die Kennzeichnung der Materialbahnrolle erfolgt dabei bevorzugt mittels einer Anbringung eines bedruckten Inkjet-Aufklebers und/oder einer Anbringung einer RFID-Kennzeichnung, insbesondere eines aktivierten Transponders. Ein derartiger Transponder ist Teil eines RFID-Systems (Radio Frequency Identification), bestehend aus einem Transponder, einem Lesegerät mit zugehöriger Antenne, auch Reader genannt, und einer Integration mit Servern, Diensten und sonstigen Systemen wie zum Beispiel Warenwirtschaftssystemen. Er wird in Fachkreisen auch RFID-Etikett, Smart Tag, Smart Label, Schnüffelchip, RFID-Chip, RFID-Tag oder Funketikett genannt.

Ein weiteres Handhabungswerkzeug ist in einer weiteren erfindungsgemäßen Ausführungsform bevorzugt zum Anbringen der Innenstirndeckel auf den beiden Stirnseiten der Materialbahnrolle ausgebildet, wobei die Innenstirndeckel in Abhängigkeit ihres Durchmessers in verschiedenen Innenstirndeckel-Depots gelagert sind. Das Innenstirndeckel-Depot ist hierbei vorzugsweise im Wirkbereich des einzigen Roboters angeordnet, so dass eine direkte und somit schnelle Versorgung der Einrichtung mit Innenstirndeckeln gewährleistet werden kann.

Auch kann ein vorzugsweise weiteres Handhabungswerkzeug zum Anbringen der Außenstirndeckel auf den beiden Stirnseiten der nunmehr mit einer Umfangsverpackung versehenen Materialbahnrolle ausgebildet sein, wobei die Außenstirndeckel in Abhängigkeit ihres Durchmessers bevorzugt wiederum in verschiedenen Außenstirndeckel-Depots gelagert sind. Im Hinblick auf geringe Anschaffungskosten, die Verwendung einer qualifizierten Technik und möglichst kurze Taktzeiten kann das Handhabungswerkzeug zum Anbringen der Stirndeckel, also sowohl des Innenstirndeckels als auch des Außenstirndeckels, ein und dasselbe Handhabungswerkzeug sein.

Ferner kann in einer weiteren erfindungsgemäßen Ausführungsform ein vorzugsweise weiteres Handhabungswerkzeug zum Kennzeichnen der verpackten Materialbahnrolle ausgebildet sein und dementsprechend an mindestens eine Stirnseite und/oder den Umfang der verpackten Materialbahnrolle durch den Roboterarm bringbar sein. Die Kennzeichnung der verpackten Materialbahnrolle kann dabei wiederum, wie bereits beschrieben, bevorzugt mittels einer Anbringung eines bedruckten Inkjet-Aufklebers und/oder einer Anbringung einer RFID-Kennzeichnung, insbesondere eines aktivierten Transponders erfolgen. Erneut im Hinblick auf geringe Anschaffungskosten, die Verwendung einer qualifizierten Technik und möglichst kurze Taktzeiten kann das Handhabungswerkzeug zum Kennzeichnen der Materialbahnrolle und zum Kennzeichnen der verpackten Materialbahnrolle ein und dasselbe Handhabungswerkzeug sein.

Zum Zwecke eines einfachen, schnellen und übersichtlichen Betriebs der Einrichtung kann es vorteilhaft sein, wenn die verschiedenen Handhabungswerkzeuge für den Roboterarm des Roboters in einem gemeinsamen Handhabungswerkzeug-Depot gelagert sind. Dieses Depot kann dann beispielsweise zentral und wegoptimiert im Wirkbereich des einzigen Roboters angeordnet sein.

Überdies können die mindestens zwei Stationen vorzugsweise unmittelbar benachbart zueinander angeordnet sein, wobei die Materialbahnrolle zwischen ihnen mittels eines Transportsystems, insbesondere eines Plattentransporteurs, bewegt werden kann. Hierfür ist der Roboter mit seinem mindestens einen Roboterarm und den daran anbringbaren Handhabungswerkzeugen bevorzugt zwischen den mindestens zwei Stationen bewegbar angeordnet. Die benachbarte Anordnung der mindestens zwei Stationen kann beispielsweise zueinander fluchtend, seitlich versetzt zueinander oder gegenüberliegend zueinander ausgeführt sein. Damit diese benachbarte Anordnung bestmöglich ausgenützt werden kann, ist der bewegbar angeordnete Roboter bevorzugt auf einer Verfahreinheit, beispielsweise einem vorzugsweise gesteuert/geregelt angetriebenen und positionierbaren Schlitten oder dergleichen, gelagert.

Weitere Merkmale und Vorteile der Erfindung ergeben sich aus der nachfolgenden Beschreibung bevorzugter Ausführungsbeispiele unter Bezugnahme auf die Zeichnung.

Es zeigt die einzige Figur eine schematische Layout-Darstellung einer Ausführungsform einer erfindungsgemäßen Einrichtung 1 zum Verpacken einer Materialbahnrolle 2 in mehreren Verpackungsschritten.

Die Einrichtung 1 umfasst dabei eine erste Station 3 ("Wickel- und Faltstation") wenigstens zum Anbringen einer Umfangsverpackung 4 an der Materialbahnrolle 2, und eine zweite Station 5 ("Packpresse") zum Anbringen der Außenstirndeckel 19 an der mit der Umfangsverpackung 4 versehenen Materialbahnrolle 2.

Die beiden Stationen 3, 5 sind räumlich unmittelbar benachbart zueinander, also wirkungsmäßig entlang einer Linie angeordnet. An beiden Stationen 3, 5 ist jeweils eine in einer Arbeitsposition A.3, A.5 ruhende Materialbahnrolle 2 dargestellt. Da die beiden Stationen 3, 5 prinzipiell wie die bereits in den genannten Druckschriften beschriebenen Vorrichtungen ausgeführt sind, wird an dieser Stelle von deren weiterer Beschreibung hinsichtlich Aufbau und Funktion abgesehen.

Weiterhin weist die Einrichtung 1 lediglich einen Roboter 7 zum Verpacken der Materialbahnrolle 2 an den beiden Stationen 3, 5 auf. Hierbei ist der einen Roboterarm 8 aufweisende Roboter 7 zum Zwecke der Ausführung der einzelnen Verpackungsschritte mit mehreren unterschiedlichen und vorzugsweise auswechselbaren Handhabungswerkzeugen 9.x an seinem Roboterarm 8 bestückbar. Der Roboter 7 ist in einer Ruheposition R dargestellt, in welcher sein Roboterarm 8 unbestückt ist, an ihm also kein Handhabungswerkzeug 9.x angeordnet ist.

So ist ein erstes Handhabungswerkzeug 9.1 zum berührungslosen oder berührenden Messen der Rollenbreite B der Materialbahnrolle 2 ausgebildet und dementsprechend an die beiden Stirnseiten 10.1, 10.2 der Materialbahnrolle 2 durch den Roboterarm 8 bringbar. Das gleiche Handhabungswerkzeug 9.1 ist auch zum berührungslosen oder berührenden Messen des Rollendurchmessers D der Materialbahnrolle 2 ausgebildet und dementsprechend an zumindest drei Punkten P.1, P.2, P.3 an den Umfang 11 der Materialbahnrolle 2 durch den Roboterarm 8 bringbar. Die drei Punkte P.1, P.2, P.3 liegen dabei vorzugsweise in einer Ebene E, die senkrecht zur Längsachse L der Materialbahnrolle ausgerichtet ist. Diese beiden Messungen werden im Bereich der ersten Station 3 ausgeführt, da an dieser Station 3 die Materialbahnrolle 2 zum anschließenden Verpacken bereitliegt.

Die berührungslose Messung der Rollenbreite B und/oder des Rollendurchmessers D der Materialbahnrolle 2 kann mittels wenigstens eines Lasersensors, die berührende Messung derselben Größen mittels wenigstens eines Tasters erfolgen. Selbstverständlich können auch andere, alternative und/oder ergänzende Messwerkzeuge ihre Verwendung finden.

In derselben Station 3 ist auch der Einsatz eines weiteren Handhabungswerkzeugs 9.2 vorgesehen. Dieses weitere Handhabungswerkzeug 9.2 ist zum Kennzeichnen der Materialbahnrolle 2 ausgebildet und dementsprechend an mindestens eine Stirnseite 10.1, 10.2 und/oder den Umfang 11 der Materialbahnrolle 2 durch den Roboterarm 8 bringbar. Die Kennzeichnung der Materialbahnrolle 2 kann dabei mittels einer Anbringung eines bedruckten und lediglich angedeuteten Inkjet-Aufklebers 12.1 und/oder einer Anbringung einer lediglich angedeuteten RFID-Kennzeichnung 13.1, insbesondere eines aktivierten Transponders, erfolgen.

Unmittelbar nach der Kennzeichnung der Materialbahnrolle 2 bringt die erste Station 3 in bekannter Weise die Umfangsverpackung 4 an der Materialbahnrolle 2 an.

Danach ist der Einsatz eines weiteren Handhabungswerkzeugs 9.3 vorgesehen. Dieses weitere Handhabungswerkzeug 9.3 ist zum Anbringen der Innenstirndeckel 14 auf den beiden Stirnseiten 10.1, 10.2 der Materialbahnrolle 2 ausgebildet, wobei die Innenstirndeckel 14 in Abhängigkeit ihres Durchmessers D.14 in verschiedenen Innenstirndeckel-Depots 15.1 bis 15.5, welche beispielsweise die Ausgestaltung von obenseitig offenen Tonnen annehmen, gelagert sind. Die Durchmesser D.14 der Innenstirndeckel 14 nehmen beispielsweise die Werte 1.400, 1.300, 1.200, 1.100 und 1.000 mm an.

Anschließend ist in bekannter Weise das Erzeugen der beiden stirnseitigen Falten 6.1, 6.2 an der Materialbahnrolle 2 vorgesehen.

In der ersten Station 3 ("Wickel- und Faltstation") wird also die Rollenbreite B der Materialbahnrolle 2 berührungslos oder berührend gemessen, der Rollendurchmesser D der Materialbahnrolle 2 berührungslos oder berührend gemessen, die Materialbahn 2 entsprechend gekennzeichnet, die Umfangsverpackung 4 auf der Materialbahnrolle 2 angebracht, die beiden Innenstirndeckel 14 auf den beiden Stirnseiten 10.1, 10.2 der Materialbahnrolle angebracht und abschließend die beiden stirnseitigen Falten 6.1, 6.2 an der Materialbahnrolle 2 erzeugt.

Im Anschluss daran wird die bereits teilweise verpackte Materialbahnrolle 2 zwischen den beiden Stationen 3, 5 mittels eines Transportsystems 16, insbesondere eines Plattentransporteurs 17, bewegt. Auch der Roboter 7 mit seinem Roboterarm 8 und den daran anbringbaren Handhabungswerkzeugen 9.x wird zwischen den beiden Stationen 3, 5 bewegt. Hierfür ist er auf einer Verfahreinheit 18 gelagert und mittels dieser bewegbar.

Im Bereich der zweiten Station 5 ist erneut der Einsatz eines Handhabungswerkzeugs 9.x vorgesehen. Dieses Handhabungswerkzeug 9.3 ist zum Anbringen der Außenstirndeckel 19 auf den beiden Stirnseiten 10.1, 10.2 der Materialbahnrolle 2 ausgebildet, wobei die Außenstirndeckel 19 in Abhängigkeit ihres Durchmessers D.19 in verschiedenen Außenstirndeckel-Depots 20.1 bis 20.5, welche beispielsweise die Ausgestaltung von obenseitig offenen Tonnen annehmen, gelagert sind. Die Durchmesser D.19 der Außenstirndeckel 19 nehmen beispielsweise wiederum die Werte 1.400, 1.300, 1.200, 1.200 und 1.000 mm an. Das Handhabungswerkzeug 9.x zum Anbringen der Stirndeckel, also sowohl des Innenstirndeckels 14 als auch des Außenstirndeckels 19, ist ein und dasselbe Handhabungswerkzeug 9.3.

In derselben Station 5 ist auch der Einsatz eines weiteren Handhabungswerkzeugs 9.x vorgesehen. Dieses weitere Handhabungswerkzeug 9.2 ist zum Kennzeichnen der verpackten Materialbahnrolle 2 ausgebildet und dementsprechend an mindestens eine Stirnseite 10.1, 10.2 und/oder den Umfang 11 der verpackten Materialbahnrolle 2 durch den Roboterarm 8 bringbar. Die Kennzeichnung der verpackten Materialbahnrolle 2 kann dabei wiederum mittels einer Anbringung eines bedruckten und lediglich angedeuteten Inkjet-Aufklebers 12.2 und/oder einer Anbringung einer lediglich angedeuteten RFID-Kennzeichnung 13.2, insbesondere eines aktivierten Transponders, erfolgen. Das Handhabungswerkzeug 9.x zum Kennzeichnen der Materialbahnrolle 2 und zum Kennzeichnen der verpackten Materialbahnrolle 2 ist ein und dasselbe Handhabungswerkzeug 9.2.

Nunmehr steht die verpackte Materialbahnrolle 2 zum Abholen durch ein weiteres, nicht explizit dargestelltes Mittel 21 bereit.

In der zweiten Station 5 ("Packpresse") werden also die beiden Außenstirndeckel 19 auf den beiden Stirnseiten 10.1, 10.2 der Materialbahnrolle angebracht. Ferner wird die Materialbahnrolle 2 abschließend gekennzeichnet.

Die verschiedenen und lediglich schematisch angedeuteten Handhabungswerkzeuge 9.1, 9.2 und 9.3 für den Roboterarm 8 des Roboters 7 sind in einem gemeinsamen Handhabungswerkzeug-Depot 22 gelagert. Dieses lediglich angedeutete Depot 22 ist zentral und wegoptimiert im Wirkbereich des einzigen Roboters 7, also gegenseitig zwischen den beiden Stationen 3, 5 angeordnet.

Zusammenfassend ist festzuhalten, dass durch die Erfindung eine Einrichtung der eingangs genannten Art derart verbessert wird, dass die Nachteile des Stands der Technik überwunden werden und die Voraussetzungen für eine möglichst einfache und effiziente Verpackung einer Materialbahnrolle geschaffen werden.

### Bezugszeichenliste

- 1: Einrichtung
- 2: Materialbahnrolle
- 3: Erste Station
- 4: Umfangsverpackung
- 5: Zweite Station
- 6.1: Falte
- 6.2: Falte
- 7: Roboter
- 8: Roboterarm
- 9.x: Handhabungswerkzeug
- 9.1: Erstes Handhabungswerkzeug
- 9.2: Weiteres Handhabungswerkzeug
- 9.3: Weiteres Handhabungswerkzeug
- 10.1: Stirnseite
- 10.2: Stirnseite
- 11: Umfang
- 12.1: Inkjet-Aufkleber
- 12.2: Inkjet-Aufkleber
- 13.1: RFID-Kennzeichnung
- 13.2: RFID-Kennzeichnung
- 14: Innenstirndeckel
- 15.1: Innenstirndeckel-Depot
- 15.2: Innenstirndeckel-Depot
- 15.3: Innenstirndeckel-Depot
- 15.4: Innenstirndeckel-Depot
- 15.5: Innenstirndeckel-Depot
- 16: Transportsystem
- 17: Plattentransporteur
- 18: Verfahreinheit
- 19: Außenstirndeckel
- 20.1: Außenstirndeckel-Depot
- 20.2: Außenstirndeckel-Depot
- 20.3: Außenstirndeckel-Depot
- 20.4: Außenstirndeckel-Depot
- 20.5: Außenstirndeckel-Depot
- 21: Mittel
- 22: Handhabungswerkzeug-Depot

- A.3: Arbeitsposition
- A.5: Arbeitsposition
- B: Rollenbreite
- D: Rollendurchmesser
- D.14: Durchmesser
- D.19: Durchmesser
- E: Ebene
- L: Längsachse
- P.1: Punkt
- P.2: Punkt
- P.3: Punkt
- R: Ruheposition

## Patentansprüche

1. Einrichtung (1) zum Verpacken einer Materialbahnrolle (2) in mehreren Verpackungsschritten, umfassend eine erste Station (3) wenigstens zum Anbringen einer Umfangsverpackung (4) an der Materialbahnrolle (2) und mindestens eine weitere Station (5) zum Anbringen der Außenstirndeckel (19) an der mit der Umfangsverpackung (4) versehenen Materialbahnrolle (2),
**dadurch gekennzeichnet,**
**dass** lediglich ein Roboter (7) zum Verpacken der Materialbahnrolle (2) an den mindestens zwei Stationen (3, 5) vorgesehen ist, wobei der mindestens einen Roboterarm (8) aufweisende Roboter (7) zum Zwecke der Ausführung der einzelnen Verpackungsschritte mit mehreren unterschiediichen und vorzugsweise auswechselbaren Handhabungswerkzeugen (9.1, 9.2, 9.3) an seinem Roboterarm (8) bestückbar ist.

2. Einrichtung (1) nach Anspruch 1,
**dadurch gekennzeichnet,**
**dass** ein erstes Handhabungswerkzeug (9.1) zum berührungslosen oder berührenden Messen der Rollenbreite (B) ausgebildet ist und dementsprechend an die beiden Stirnseiten der Materialbahnrolle (2) durch den Roboterarm (8) bringbar ist.

3. Einrichtung (1) nach Anspruch 1 oder 2,
**dadurch gekennzeichnet,**
**dass** ein Handhabungswerkzeug, vorzugsweise das erste Handhabungswerkzeug (9.1), zum berührungslosen oder berührenden Messen des Rollendurchmessers (D) ausgebildet ist und dementsprechend an zumindest drei Punkten (P.1, P.2, P.3) an den Umfang der Materialbahnrolle (2) durch den Roboterarm (8) bringbar ist.

4. Einrichtung (1) nach Anspruch 2 oder 3,
**dadurch gekennzeichnet,**
**dass** die berührungslose Messung der Rollenbreite (B) und/oder des Rollendurchmessers (D) der Materialbahnrolle (2) mittels wenigstens eines Lasersensors erfolgt.

5. Einrichtung (1) nach Anspruch 2 oder 3,
**dadurch gekennzeichnet,**
**dass** die berührende Messung der Rollenbreite (B) und/oder des Rollendurchmessers (D) der Materialbahnrolle (2) mittels wenigstens eines Tasters erfolgt.

6. Einrichtung (1) nach einem der vorhergehenden Ansprüche,
**dadurch gekennzeichnet,**
**dass** ein weiteres Handhabungswerkzeug (9.2) zum Kennzeichnen der Materialbahnrolle (2) ausgebildet ist und dementsprechend an mindestens eine Stirnseite (10.1, 10.2) und/oder den Umfang (11) der Materialbahnrolle (2) durch den Roboterarm (8) bringbar ist.

7. Einrichtung (1) nach Anspruch 6,
**dadurch gekennzeichnet,**
**dass** die Kennzeichnung der Materialbahnrolle (2) mittels einer Anbringung eines bedruckten Inkjet-Aufklebers (12.1) und/oder einer Anbringung einer RFID-Kennzeichnung (13.1), insbesondere eines aktivierten Transponders, erfolgt.

8. Einrichtung (1) nach einem der vorhergehenden Ansprüche,
**dadurch gekennzeichnet,**
**dass** ein weiteres Handhabungswerkzeug (9.3) zum Anbringen der Innenstirndeckel (14) auf den beiden Stirnseiten (10.1, 10.2) der mit der Umfangsverpackung (4) versehenen Materialbahnrolle (2) ausgebildet ist, wobei die Innenstirndeckel (14) in Abhängigkeit ihres Durchmessers (D.14) in verschiedenen Innenstirndeckel-Depots (15.1 bis 15.5) gelagert sind.

9. Einrichtung (1) nach einem der vorhergehenden Ansprüche,
**dadurch gekennzeichnet,**
**dass** ein vorzugsweise weiteres Handhabungswerkzeug (9.3) zum Anbringen der Außenstirndeckel (19) auf den beiden Stirnseiten (10.1, 10.2) der nunmehr mit Falten (6.1, 6.2) versehenen Materialbahnrolle (2) ausgebildet ist, wobei die Außenstirndeckel (19) in Abhängigkeit ihres Durchmessers (D.19) in verschiedenen Außenstirndeckel-Depots (20.1 bis 20.5) gelagert sind.

10. Einrichtung (1) nach Anspruch 8 und 9,
**dadurch gekennzeichnet,**
**dass** das Handhabungswerkzeug (9.3) zum Anbringen der Stirndeckel (14, 19), also sowohl des Innenstirndeckels (14) als auch des Außenstirndeckels (19), ein und dasselbe Handhabungswerkzeug (9.3) ist.

11. Einrichtung (1) nach einem der vorhergehenden Ansprüche,
**dadurch gekennzeichnet,**
**dass** ein vorzugsweise weiteres Handhabungswerkzeug (9.2) zum Kennzeichnen der verpackten Materialbahnrolle (2) ausgebildet ist und dementsprechend an mindestens eine Stirnseite (10.1, 10.2) und/oder den Umfang (11) der verpackten Materialbahnrolle (2) durch den Roboterarm (8) bringbar ist.

12. Einrichtung (1) nach Anspruch 11,
**dadurch gekennzeichnet,**
**dass** die Kennzeichnung der verpackten Materialbahnrolle (2) mittels einer Anbringung eines bedruckten Inkjet-Aufklebers (12.2) und/oder einer Anbringung einer RFID-Kennzeichnung (13.2), insbesondere eines aktivierten Transponders, erfolgt.

13. Einrichtung (1) nach Anspruch 6 und 11,
**dadurch gekennzeichnet,**
**dass** das Handhabungswerkzeug (9.2) zum Kennzeichnen der Materialbahnrolle (2) und zum Kennzeichnen der verpackten Materialbahnrolle (2) ein und dasselbe Handhabungswerkzeug (9.2) ist.

14. Einrichtung (1) nach einem der vorhergehenden Ansprüche,
**dadurch gekennzeichnet,**
**dass** die verschiedenen Handhabungswerkzeuge (9.1, 9.2, 9.3) für. Gen Roboterarm (8) des Roboters (7) in einem gemeinsamen Handhabungswerkzeug-Depot (22) gelagert sind.

15. Einrichtung (1) nach einem der vorhergehenden Ansprüche,
**dadurch gekennzeichnet,**
**dass** die mindestens zwei Stationen (3, 5) vorzugsweise unmittelbar benachbart zueinander angeordnet sind, wobei die Materialbahnrolle (2) zwischen ihnen mittels eines Transportsystems (16), insbesondere eines Plattentransporteurs (17), bewegt wird, und
**dass** der Roboter (7) mit seinem mindestens einen Roboterarm (8) und den daran anbringbaren Handhabungswerkzeugen (9.1, 9.2, 9.3) zwischen den mindestens zwei Stationen (3, 5) bewegbar angeordnet ist.

16. Einrichtung (1) nach Anspruch 15,
**dadurch gekennzeichnet,**
**dass** der bewegbar angeordnete Roboter (7) auf einer Verfahreinheit (18) gelagert ist.

## Claims

1. Device (1) for packaging a roll of sheet material (2) in a plurality of packaging steps, comprising a first station (3) at least for attaching circumferential packaging (4) to the roll of sheet material (2), and at least one further station (5) for attaching the outer end cover (19) to the roll of sheet material (2) provided with the circumferential packaging (4),
**characterized in that**
only one robot (7) is provided for packaging the roll of sheet material (2) at the at least two stations (3, 5), it being possible for the robot (7) having at least one robot arm (8) to be fitted with a plurality of different and preferably interchangeable handling tools (9.1, 9.2, 9.3) on its robot arm (8) for the purpose of carrying out the individual packaging steps.

2. Device (1) according to Claim 1,
**characterized in that**
a first handling tool (9.1) is designed to measure the width (B) of the roll with or without contact and, accordingly, can be moved to the two ends of the roll of sheet material (2) by the robot arm (8).

3. Device (1) according to Claim 1 or 2,
**characterized in that**
a handling tool, preferably the first handling tool (9.1) is designed to measure the roll diameter (D) with or without contact and, accordingly, can be moved to at least three points (P.1, P.2, P.3) on the circumference of the roll of sheet material (2) by the robot arm (8).

4. Device (1) according to Claim 2 or 3,
**characterized in that**
the non-contact measurement of the roll width (B) and/or the roll diameter (D) of the roll of sheet material (2) is carried out by means of at least one laser sensor.

5. Device (1) according to Claim 2 or 3,
**characterized in that**
the contacting measurement of the roll width (B) and/or the roll diameter (D) of the roll of sheet material (2) is carried out by means of at least one feeler.

6. Device (1) according to one of the preceding claims,
**characterized in that**
a further handling tool (9.2) is designed to identify the roll of sheet material (2) and, accordingly, can be moved to at least one end (10.1, 10.2) and/or the circumference (11) of the roll of sheet material (2) by the robot arm (8).

7. Device (1) according to Claim 6,
**characterized in that**
the identification of the roll of sheet material (2) is carried out by means of attaching a printed inkjet sticker (12.1) and/or attaching an RFID identifier (13.1), in particular an activated transponder.

8. Device (1) according to one of the preceding claims,
**characterized in that**
a further handling tool (9.3) is designed to attach the inner end covers (14) to the two ends (10.1, 10.2) of the roll of sheet material (2) provided with the circumferential packaging (4), the inner end covers (14) being stored in different inner end cover deposits (15.1 to 15.5), depending on their diameter (D.14).

9. Device (1) according to one of the preceding claims,
**characterized in that**
a preferably further handling tool (9.3) is designed to attach the outer end covers (19) to the two ends (10.1, 10.2) of the roll of sheet material (2), now provided with folds (6.1, 6.2), the outer end covers (19) being stored in different outer end cover deposits (20.1 to 20.5), depending on their diameter (D.19).

10. Device (1) according to Claims 8 and 9,
**characterized in that**
the handling tool (9.3) for attaching the end covers (14, 19), that is to say both the inner end cover (14) and the outer end cover (19), is one and the same handling tool (9.3).

11. Device (1) according to one of the preceding claims,
**characterized in that**
a preferably further handling tool (9.2) is designed to identify the packaged roll of sheet material (2) and, accordingly, can be moved to at least one end (10.1, 10.2) and/or the circumference (11) of the packaged roll of sheet material (2) by the robot arm (8).

12. Device (1) according to Claim 11,
**characterized in that**
the identification of the packaged roll of sheet material (2) is carried out by means of attaching a printed inkjet sticker (12.2) and/or attaching an RFID identifier (13.2), in particular an activated transponder.

13. Device (1) according to Claims 6 and 11,
**characterized in that**
the handling tool (9.2) for identifying the roll of sheet material (2) and for identifying the packaged roll of sheet material (2) is one and the same handling tool (9.2).

14. Device (1) according to one of the preceding claims,
**characterized in that**
the various handling tools (9.1, 9.2, 9.3) for the robot arm (8) of the robot (7) are stored in a common handling tool deposit (22).

15. Device (1) according to one of the preceding claims,
**characterized**
**in that** the at least two stations (3, 5) are preferably arranged immediately adjacent to each other, the roll of sheet material (2) being moved between them by means of a transport system (16), in particular a plate transporter (17), and
**in that** the robot (7) with its at least one robot arm (8) and the handling tools (9.1, 9.2, 9.3) that can be fitted to the latter is arranged such that it can be moved between the at least two stations (3, 5).

16. Device (1) according to Claim 15,
**characterized in that**
the robot (7) arranged such that it can be moved is mounted on a travel unit (18).

## Revendications

1. Dispositif (1) pour l'emballage d'un rouleau de matériau en bande (2) en plusieurs étapes d'emballage, comprenant une première station (3) au moins pour amener un emballage périphérique (4) sur le rouleau de matériau en bande (2) et au moins une autre station (5) pour poser les couvercles frontaux extérieurs (19) sur le rouleau de matériau en bande (2) pourvu de l'emballage périphérique (4), **caractérisé en ce qu'**il est prévu uniquement un robot (7) pour emballer le rouleau de matériau en bande (2) sur les au moins deux stations (3, 5), dans lequel l'au moins un robot (7) présentant au moins un bras de robot (8) peut être équipé sur son bras de robot (8) de plusieurs outils de manipulation (9.1, 9.2, 9.3) différents et de préférence interchangeables dans le but d'exécuter les étapes individuelles du procédé.

2. Dispositif (1) selon la revendication 1,
**caractérisé en ce qu'**un premier outil de manipulation (9.1) est conçu pour la mesure avec ou sans contact de la largeur (B) du rouleau et peut par conséquent être amené sur les deux faces frontales du rouleau de matériau en bande (2) au moyen du bras de robot (8).

3. Dispositif (1) selon la revendication 1 ou 2, **caractérisé en ce qu'**un outil de manipulation, de préférence le premier outil de manipulation (9.1), est conçu pour la mesure avec ou sans contact du diamètre (D) du rouleau et peut par conséquent être amené en au moins trois points (P.1, P.2, P.3) sur la périphérie du rouleau de matériau en bande (2) au moyen du bras de robot (8).

4. Dispositif (1) selon la revendication 2 ou 3, **caractérisé en ce que** la mesure sans contact de la largeur de rouleau (B) et/ou du diamètre de rouleau (D) du rouleau de matériau en bande (2) est effectuée au moyen d'au moins un détecteur laser.

5. Dispositif (1) selon la revendication 2 ou 3, **caractérisé en ce que** la mesure avec contact de la largeur de rouleau (B) et/ou du diamètre de rouleau (D) du rouleau de matériau en bande (2) est effectuée au moyen d'au moins un palpeur.

6. Dispositif (1) selon l'une quelconque des revendications précédentes, **caractérisé en ce qu'**un autre outil de manipulation (9.2) est conçu pour marquer le rouleau de matériau en bande (2) et peut par conséquent être amené sur au moins une face frontale (10.1, 10.2) et/ou sur la périphérie (11) du rouleau de matériau en bande (2) au moyen du bras de robot (8).

7. Dispositif (1) selon la revendication 6, **caractérisé en ce que** le marquage du rouleau de matériau en bande (2) est effectué par l'application d'un autocollant à jet d'encre imprimé (12.1) et/ou la pose d'une marque RFID (13.1), en particulier d'un transpondeur activé.

8. Dispositif (1) selon l'une quelconque des revendications précédentes, **caractérisé en ce qu'**un autre outil de manipulation (9.3) est conçu pour poser les couvercles d'extrémité intérieurs (14) sur les deux faces frontales (10.1, 10.2) du rouleau de matériau en bande (2) pourvu de l'emballage périphérique (4), dans lequel les couvercles frontaux intérieurs (14) sont entreposés en différents dépôts de couvercles frontaux intérieurs (15.1 à 15.5) en fonction de leur diamètre (D.14).

9. Dispositif (1) selon l'une quelconque des revendications précédentes, **caractérisé en ce qu'**un outil de manipulation de préférence supplémentaire (9.3) est conçu pour poser les couvercles frontaux extérieurs (19) sur les deux faces frontales (10.1, 10.2) du rouleau de matériau en bande (2) à présent pourvu de plis (6.1, 6.2), dans lequel les couvercles frontaux extérieurs (19) sont entreposés en différents dépôts de couvercles frontaux extérieurs (20.1 à 20.5) en fonction de leur diamètre (D.19).

10. Dispositif (1) selon la revendication 8 ou 9, **caractérisé en ce que** l'outil de manipulation (9.3) pour poser les couvercles frontaux (14, 19), donc aussi bien le couvercle frontal intérieur (14) que le couvercle frontal extérieur (19), est un seul et même outil de manipulation (9.3).

11. Dispositif (1) selon l'une quelconque des revendications précédentes, **caractérisé en ce qu'**un outil de manipulation de préférence supplémentaire (9.2) est conçu pour marquer le rouleau de matériau en bande (2) emballé et peut par conséquent être amené sur au moins une face frontale (10.1, 10.2) et/ou sur la périphérie (11) du rouleau de matériau en bande (2) emballé au moyen du bras de robot (8).

12. Dispositif (1) selon la revendication 11, **caractérisé en ce que** le marquage du rouleau de matériau en bande (2) emballé est effectué par l'application d'un autocollant à jet d'encre imprimé (12.2) et/ou la pose d'une marque RFID (13.2), en particulier d'un transpondeur activé.

13. Dispositif (1) selon la revendication 6 et 11, **caractérisé en ce que** l'outil de manipulation (9.2) pour marquer le rouleau de matériau en bande (2) et pour marquer le rouleau de matériau en bande (2) emballé est un seul et même outil de manipulation (9.2).

14. Dispositif (1) selon l'une quelconque des revendications précédentes, **caractérisé en ce que** les différents outils de manipulation (9.1, 9.2, 9.3) pour le bras de robot (8) du robot (7) sont entreposés dans un dépôt d'outils de manipulation commun (22).

15. Dispositif (1) selon l'une quelconque des revendications précédentes, **caractérisé en ce que** les au moins deux stations (3, 5) sont disposées à proximité immédiate l'une de l'autre, dans lequel le rouleau de matériau en bande (2) est déplacé entre elles au moyen d'un système de transport (16), en particulier d'un transporteur à plateau (17), et **en ce que** le robot (7) avec son au moins un bras de robot (8) et les outils de manipulation (9.1, 9.2, 9.3) pouvant y être montés est disposé de façon déplaçable entre les au moins deux stations (3, 5).

16. Dispositif (1) selon la revendication 15, **caractérisé en ce que** le robot (7) disposé de façon déplaçable est monté sur une unité de déplacement (18).
